# EUROPÄISCHE PATENTSCHRIFT

(11) **EP 0 875 348 B1**
(45) Veröffentlichungstag und Bekanntmachung des Hinweises auf die Patenterteilung: **19.02.2003**
(21) Anmeldenummer: 98107781.1
(22) Anmeldetag: 29.04.1998
(51) Int. Cl.: B27L 7/00

(54) **Holzspaltgerät**
Wood splitting apparatus
Machine de fendage de bois

(30) Priorität: 02.05.1997 DE 19718647
(43) Veröffentlichungstag der Anmeldung: 04.11.1998
(73) Patentinhaber: Grotz, Wilhelm, 87647 Oberthingau (DE)
(72) Erfinder: Grotz, Wilhelm, 87647 Oberthingau (DE)
(74) Vertreter: Hübner, Hans-Joachim, Dipl.-Ing.

(56) Entgegenhaltungen:
- EP-A- 0 438 997
- EP-A- 0 519 150
- DE-U- 9 110 458
- DE-U- 9 311 954
- DE-U- 29 600 361
- DE-U- 29 603 020
- US-A- 3 407 855

## Beschreibung

Die Erfindung betrifft ein Holzspaltgerät mit einem Ständer, an dessen Kopf ein lotrechter Druckmittelzylinder befestigt ist, dessen Kolben an seinem unteren Ende ein Spaltwerkzeug trägt, das mittels eines Schlittens am Ständer linear beweglich geführt ist, weiterhin mit zwei beidseitig des Ständers in einer wenigstens angenäherten Horizontalebene verschwenkbaren, nach vorn zeigenden Haltearmen, denen zum Verschwenken vordere Handgriffe zugeordnet sind.

Holzspaltgeräte dieser Art sind bekannt (Siehe z.B. DE-U-29603020). Die Haltearme sind an Schiebestücken schwenkbar gelagert, die ihrerseits auf einem an der Rückseite des Ständers befestigten Querrohr verschiebbar gelagert und in verschiedenen Schiebestellungen fixierbar sind. Damit läßt sich der Abstand der Haltearme auf den Durchmesser der zu spaltenden Werkstücke einstellen. Beide Haltearme sind unabhängig voneinander aufeinanderzu und voneinanderweg bewegbar.

Als Werkzeug werden Keile verschiedener Ausbildung benutzt. Einschneidige Keile spalten das Werkstück in zwei Teile. Sog. Kreuzkeile weisen sowohl Schneiden in der vertikalen Längsmittelebene als auch solche in der dazu rechtwinkligen Querebene auf. Insbesondere bei Verwendung von Kreuzkeilen kommt es durch Unachtsamkeit der Benutzer vor, daß beim Abwärtsgang des Werkzeuges die Kanten des Kreuzkeiles mit den Haltearmen des Gerätes kollidieren, wodurch es zu Verbiegungen der Haltearme und zu Beschädigungen des Kreuzkeiles kommt.

Aufgabe der Erfindung ist es, das bekannte Holzspaltgerät so auszubilden, daß das zu spaltende Werkstück durch manuelles Anlegen von Greifern der Haltearme am Werkstück sicher gehalten werden kann, dennoch aber sicher verhindert wird, daß Kreuzkeile nicht mehr mit den Haltearmen kollidieren können.

Diese Aufgabe wird bei einem Holzspaltgerät der eingangs genannten Art erfindungsgemäß dadurch gelöst, daß an jedem Haltearm ein, sich wenigstens angenähert horizontal oder leicht geneigt zur Mitte hin erstreckendes Halteorgan angeordnet ist, daß die Halteorgane einander zugewandte Greifkanten zum Fixieren eines zu spaltenden Werkstückes aufweisen, und daß mindestens die, den Greifkanten benachbarten Bereiche der Halteorgane beim Anstoßen eines abwärts bewegten Werkzeugteils nach unten und beim Anstoßen eines aufwärts fahrenden Werkzeugteils nach oben bewegbar angeordnet und/oder ausgebildet sind.

Gemäß einer Ausgestaltung der Erfindung bestehen die Halteorgane aus starren Zackenplatten, die um horizontale, parallel zu den Haltearmen verlaufende Achsen schwenkbar gelagert sind und mittels Federn in ihrer horizontalen bzw. den leicht geneigten Stellungen gehalten sind.

Eine alternative Ausbildung der Erfindung besteht darin, daß wenigstens die den Greifkanten benachbarten Bereiche der Halteorgane aus elastisch biegsamem Material bestehen. Vorzugsweise wird für die Halteorgane Federstahlblech verwendet.

Die Halteorgane sind vorzugsweise jeweils benachbart der Bodenseite der Haltearme befestigt oder gelagert. Sie sind weiterhin vorzugsweise plattenförmig und gabelartig ausgebildet und zwar mit zwei beabstandeten plattenförmigen Gabelzinken, deren Greifkanten sägezahnartig konturiert sind.

Dank der plattenförmigen Halteorgane werden die Haltearme im Abstand vom Werkstück gehalten, sodaß schon dadurch die Gefahr verringert wird, daß ein Kreuzspaltkeil mit den Haltearmen kollidiert. Zusätzlich sind gemäß einer Ausgestaltung der Erfindung oberhalb jedes Haltearmes schräg auf- und auswärts weisende Ablenkbleche fest angeordnet. Stößt der Kreuzspaltkeil auf eines dieser Ablenkbleche, so wird der jeweilige Haltearm auch gegen die Kraft des Benutzers nach außen aus der Bewegungsbahn des Kreuzkeiles herausgedrängt. Trifft nun der Kreuzspaltkeil auf ein Halteorgan, so kann dieses erfindungsgemäß ausweichen, und zwar ganz gleich, ob diese Kollision beim Abwärtshub oder beim Rückhub stattfindet. Beschädigungen der Halteorgane sind dadurch ausgeschlossen.

Bei Verwendung von Halteorganen in Form von nichtbiegsamen Zackenplatten genügen relativ schwache Federn, um die Platten in ihrer etwa horizontalen Funktionsstellung zu halten. Beim Anlegen der Greifkanten an das Werkstück, führen sich die Platten dann selbst, sodaß den Federn keine weitere Haltefunktion zukommt. Als Federn werden vorzugsweise gewickelte Biegefedern verwendet, die auf einem Schwenkbolzen sitzen. Obwohl es ausreicht, für jede Zackenplatte nur eine Feder zu verwenden, die das Gewicht der Zackenplatte abstützt, werden vorzugsweise zwei gegensinnig wirkende Federn angeordnet, die die Zackenplatte in der horizontalen Funktionsstellung halten und die sowohl bei Abwärtsschwenkung als auch bei Aufwärtsschwenkung für eine selbsttätige Rückstellung sorgen.

Aufgrund der gabelartigen Zweizinkengestalt der Zackenplatten, wird das Werkstück in 4-Punkt-Anlage gehalten. Auch bei dünnen Werkstücken und richtiger Positionierung läuft der Kreuzspaltkeil zwischen den Gabelzinken der Halteorgane hindurch, sodaß die Halteorgane nicht ausweichen müssen.

Anhand der Zeichnung, die ein Ausführungsbeispiel der Erfindung darstellt, wird diese näher beschrieben.

Es zeigt:
- FIG. 1: eine dreidimensionale Ansicht des Holzspaltgerätes,
- FIG. 2: eine Vorderansicht des Holzspaltgerätes gemäß FIG. 2, und
- FIG. 3: eine Seitenansicht des Holzspaltgerätes.

Das Holzspaltgerät 10 weist einen lotrechten Ständer 12 mit einem nach vorn vorstehenden Kopf 14 auf, an dem ein lotrechter Druckmittelzylinder 16 befestigt ist, dessen Kolbenstange 18 den Kopf 14 durchsetzt und an seinem unteren Ende einen Spaltkeil 20 trägt, der seinerseits an einem Schlitten 22 befestigt ist, welcher am Ständer 12 geführt ist. An der Rückseite des Ständers 12 befindet sich ein Querholm 24, an dem zwei Schiebemuffen 26 verschiebbar gelagert sind, die mittels Stiften in den jeweils gewählten Schiebestellungen festgelegt werden können. An jeder Schiebebuchse 26 ist ein nach vorn vorstehender Haltearm 28 um eine lotrechte Achse schwenkbar gelagert. Die beiden Haltearme 28 sind somit in einer Horizontalebene gemeinsam zu einer Seite oder zur anderen Seite aber auch gegensinnig aufeinanderzu und voneinanderweg schwenkbar. Jeder der Haltearme 28 lagert eine Betätigungsstange 30 mit an deren Vorderende befindlichem Handgriff. Das hintere Ende jeder Betätigungsstange 30 steht mit einer Querstange 34 an der Rückseite des Ständers 12 in Eingriff, die über eine nicht dargestellte Steuerstange an der Rückseite des Ständers 12 auf einen Ventilstößel wirkt. Wird also einer der Handgriffe 32 abwärts bewegt, so wird das Ventil über den Ventilstößel geöffnet, um den Abwärtshub des Spaltkeiles 20 einzuleiten. Durch Anheben des Handgriffes 32 wird auf Rückhub umgestellt.

Das so beschriebene Holzspaltgerät ist herkömmlicher Bauart.

Insbesondere, wenn der Spaltkeil 20 mit einem Kreuzkeil gemäß Figuren 2 und 3 bestückt wird, um mit einem Arbeitsgang ein Werkstück in vier Teile zu spalten, kann es zu Kollisionen mit den Haltearmen 28 kommen. Wie sich insbesondere aus FIG. 2 leicht ersehen läßt, hat der Kreuzspaltkeil 21 zwei Querschneiden 36, in deren Bewegungsbahn sich die Haltearme 28 befinden können, wenn dünnes Spaltgut gespalten werden soll. Um auch für diesen Anwendungsfall einen ausreichenden Abstand der Haltearme 28 voneinander zu gewährleisten, ohne auf die Greiffunktion für das Werkstück zu verzichten, sind unter jedem Haltearm 28 Halteorgane 38 in Form von Zackenplatten gelagert. Diese Platten 38 sind mit Rundeisenstäben 40 verschweißt, die ihrerseits in abwärts weisenden Laschen unter den Haltearmen 28 drehbar aufgenommen sind. Auf einem Ende der Rundeisen 40 sitzt eine gewickelte Biegefedereinrichtung 42, die das Halteorgan 38 in der Horizontalstellung oder einer vorzugsweise leicht abwärts geneigten Stellung hält. Die Federeinrichtung 42 ist vorzugsweise so ausgebildet, daß sie sowohl beim Aufwärtsschwenken des Halteorgans 38 als auch beim Abwärtsschwenken gespannt wird, sodaß das Halteorgan nach jeder Schwenkbewegung in die horizontale Ausgangslage zurückgelangt. Die Feder braucht nur schwach ausgebildet zu sein und hat lediglich die Aufgabe, das Halteorgan 38 in der dargestellten Funktionsstellung zu sichern. Werden nun die beiden Haltearme 28 aufeinanderzu geschwenkt, treten die als Greifkanten ausgebildeten Vorderränder der Halteorgane 38 mit dem Werkstück in Eingriff, womit die Lage der Halteorgane 38 festliegt. Die Federn werden dadurch nicht beansprucht.

Die als Zackenplatten ausgebildeten Halteorgane 38 weisen vorzugsweise zwei gabelartige Zinkenplatten auf, zwischen denen sich ein Ausschnitt befindet, sodaß die Querschneiden 36 des Kreuzspaltkeils 21 zwischen den jeweiligen Gabelzinken der Halteorgane hindurchfahren können. Bei einer gewissen Fehlausrichtung des Werkstückes kann es vorkommen, daß eine der Schneidkanten 36 oder beide Querschneidkanten 36 auf den Halteorganen 38 auftreffen. Dies hat zur Wirkung, daß die Halteorgane 38 nach unten wegschwenken, sodaß keine Beschädigungen auftreten können. Sollten die Halteorgane 38 nach Durchgang des Kreuzspaltkeils 21 nach oben zurückschwenken, so hat dies auch beim anschließenden Aufwärtsgang des Kreuzspaltkeils 21 keine nachteiligen Wirkungen, da die Halteorgane 38 dann nach oben schwenken, also dem Kreuzspaltkeil 21 ausweichen.

Auf jedem der Haltearme 28 ist ein Ablenkblech 44 befestigt, das nach außen und aufwärts schräg gestellt ist. Trifft die Querschneide 36 des Kreuzspaltkeils 21 auf eines dieser Ablenkbleche 44, so wird der entsprechende Haltearm 28 auch gegen die manuelle Kraft des Benutzers aus der Bewegungsbahn des Keiles 21 herausgeschwenkt.

In FIG. 1 ist das Halteorgan 38 als durchgehende Platte mit einer gezackten Greifkante 46 ausgebildet. Diese Ausführung ist insbesondere für Einfachkeile 20 geeignet. Werden dagegen die Kreuzspaltkeile 21 gemäß Figuren 2 und 3 verwendet, so wird der Mittelbereich der Platten der Halteorgane 38 ausgeschnitten, sodaß nur zwei endseitige flächige Gabelzinken verbleiben, zwischen denen die Querschneide 36 auch dann hindurchfahren kann, wenn dünnes Spaltgut verarbeitet wird.

## Patentansprüche

1. Holzspaltgerät mit einem Ständer (12) an dessen Kopf- (14) ein lotrechter Druckmittelzylinder (16) befestigt ist, dessen Kolbenstange (18) an seinem unteren Ende ein Spaltwerkzeug (20, 21) trägt, das mittels eines Schlittens (22) am Ständer (12) linear beweglich geführt ist, weiterhin mit zwei, beidseitig des Ständers in einer wenigstens angenäherten Horizontalebene verschwenkbaren, nach vorn zeigenden Haltearmen (28), denen zum Verschwenken vordere Handgriffe (32) zugeordnet sind, **dadurch gekennzeichnet, daß** an jedem Haltearm (28) ein, sich wenigstens angenähert horizontal oder leicht geneigt zur Mitte hin erstreckendes Halteorgan (38) angeordnet ist, daß die Halteorgane (38) einander zugewandte Greifkanten (46) zum Fixieren eines zu spaltenden Werkstückes aufweisen, und daß mindestens die, den Greifkanten (46) benachbarten Bereiche der Halteorgane (38) beim Anstoßen eines abwärts bewegten Werkzeugteils (20, 21) nach unten und beim Anstoßen eines aufwärts fahrenden Werkzeugteiles (20, 21) nach oben bewegbar angeordnet und/oder ausgebildet sind.

2. Holzspaltgerät nach Anspruch 1, **dadurch gekennzeichnet, daß** die Halteorgane (38) aus starren Zackenplatten bestehen, die um horizontale, parallel zu den Haltearmen (28) verlaufende Achsen (40) schwenkbar gelagert sind und mittels Federn (42) in dieser horizontalen bzw. leicht geneigten Stellung gehalten sind.

3. Holzspaltgerät nach Anspruch 1, **dadurch gekennzeichnet, daß** wenigstens die, den Greifkanten 46 benachbarten Bereiche der Halteorgane (38) aus elastisch biegsamem Material bestehen

4. Holzspaltgerät nach Anspruch 2 oder 3, **dadurch gekennzeichnet, daß** die Halteorgane (38) jeweils benachbart der Deck- oder Bodenseite der Haltearme (28) befestigt oder gelagert sind.

5. Holzspaltgerät nach Anspruch 3 oder 4, **dadurch gekennzeichnet, daß** die Halteorgane (38) aus Federstahlblech bestehen.

6. Holzspaltgerät nach einem der Ansprüche 1 bis 5, **dadurch gekennzeichnet, daß** oberhalb jedes Haltearmes (28) ein schräg auf- und auswärts weisendes Ablenkblech angeordnet ist.

7. Holzspaltgerät nach einem der Ansprüche 1 bis 6, **dadurch gekennzeichnet, daß** die plattenförmig ausgebildeten Halteorgane (38) gabelartig mit zwei beabstandeten plattenförmigen Gabelzinken ausgebildet sind.

## Claims

1. A wood-splitting device with a stanchion (12), at whose head (14) is secured a perpendicular hydraulic cylinder (16), whose piston rod (18) has a splitting tool (20, 21) at its lower end, which can be moved in a straight line on the stanchion (12) by means of a slide block (22), along with two forward extending holding arms (28) that can be pivoted on either side of the stanchion in an at least approximated horizontal plane, to which are allocated front handles (32) for pivoting purposes, **characterized in that** a holding element (38) that extends at least approximately horizontally or slightly curved toward the middle is attached to each holding arm (28), that the holding elements (38) have facing gripping edges (46) to secure a work piece to be split, and that at least the areas of the holding elements (38) adjacent to the gripping edges (46) are arranged and/or designed to move down when bumped by a downwardly moving tool part (20, 21), and up when bumped by an upwardly traveling tool part (20, 21).

2. The wood-splitting device according to claim 1, **characterized in that** the holding elements (38) consist of rigid jagged plates mounted so that they can pivot around horizontal axes (40) running parallel to the holding arms (28), and held in this horizontal or slightly inclined position by means of springs (42).

3. The wood-splitting device according to claim 1, **characterized in that** at least the areas of the holding elements (38) adjacent to the gripping edges (46) consist of elastically flexible material.

4. The wood-splitting device according to claim 2 or 3, **characterized in that** the holding elements (38) are each attached or mounted adjacent to the cover or floor side of the holding arms (28).

5. The wood-splitting device according to claim 3 or 4, **characterized in that** the holding elements (38) consist of spring steel sheet.

6. The wood-splitting device according to claims 1 to 5, characterize din that an upwardly and outwardly facing deflecting plate is arranged above each holding arm (28).

7. The wood-splitting device according to one of claims 1 to 6, **characterized in that** the plate-like holding elements (38) are designed to resemble forks with two spaced, plate-like fork arms.

## Revendications

1. Appareil pour fendre du bois avec un pilier (12) au sommet (14) duquel est fixé un cylindre de poussée vertical (16), dont la tige de piston (18) porte à son extrémité inférieure un fendoir (20, 21), qui est guidé selon un mouvement linéaire au moyen d'un coulisseau (22) sur le pilier (12), avec, de plus, deux bras support (28) pointant vers l'avant, pivotables des deux côtés du pilier dans un plan au moins approximativement horizontal, auxquels sont associées des poignées de devant (32) pour le pivotement, **caractérisé en ce que**, sur chaque bras support (28) est disposé un organe support (38) se prolongeant au moins approximativement horizontalement ou de façon légèrement inclinée vers le milieu, **en ce que** les organes de support (38) présentent des bords préhenseurs (46) tournés l'un vers l'autre pour fixer une pièce à fendre, et **en ce que**, au moins les zones voisines des bords préhenseurs (46), des organes de support (38) sont disposées et/ou formées de façon à pouvoir se déplacer vers le bas lors de l'impact d'une portion d'outil (20, 21) déplacée vers le bas et vers le haut lors de l'impact d'une portion d'outil (20, 21) se dirigeant vers le haut.

2. Appareil pour fendre le bois selon la revendication 1, **caractérisé en ce que** les organes support (38) sont constitués de plaques crénelées rigides qui sont montées de façon à pouvoir pivoter autour d'axes (40) se prolongeant parallèlement aux bras support (28) et qui sont maintenues dans cette position horizontale ou légèrement inclinée au moyen de ressorts (42).

3. Appareil pour fendre le bois selon la revendication 1, **caractérisé en ce que**, au moins les zones voisines des bords préhenseurs (46) des organes support (38) sont constituées d'un matériau élastiquement souple.

4. Appareil pour fendre le bois selon la revendication 2 ou 3, **caractérisé en ce que**, les organes support (38) sont fixés ou montés à chaque fois au voisinage du côté plafond ou du côté sol des bras support (28).

5. Appareil pour fendre le bois selon la revendication 3 ou 4, **caractérisé en ce que** les organes support (38) sont constitués de tôle d'acier à ressort.

6. Appareil pour fendre le bois selon l'une quelconque des revendications 1 à 5, **caractérisé en ce qu'**une tôle de déflection est disposée de façon orientée vers le haut et de façon inclinée vers l'extérieur au-dessus de chaque bras support (28).

7. Appareil pour fendre le bois selon l'une quelconque des revendications 1 à 6, **caractérisé en ce que** les organes support (38) constitués sous forme de plaques sont formés de manière analogue à une fourche avec deux tenons fourchus séparés en forme de plaques.
